# EUROPÄISCHE PATENTSCHRIFT

(11) **EP 0 560 013 B1**
(45) Veröffentlichungstag und Bekanntmachung des Hinweises auf die Patenterteilung: **05.06.1996**
(21) Anmeldenummer: 93100260.4
(22) Anmeldetag: 11.01.1993
(51) Int. Cl.: E04C 2/12

(54) **Holzbautafel**
Wooden panel
Panneau en bois

(30) Priorität: 12.03.1992 DE 4207752
(43) Veröffentlichungstag der Anmeldung: 15.09.1993
(73) Patentinhaber: Lignotrend Holzblocktafel Systeme GmbH, D-79809 Weilheim-Bannholz (DE)
(72) Erfinder: Eckert, Werner, W-7892 Albbruck-Buch (DE)
(74) Vertreter: Patentanwälte Dipl.-Ing. Hans Schmitt Dipl.-Ing. Wolfgang Maucher

(56) Entgegenhaltungen:
- DE-C- 641 242
- FR-A- 2 240 089
- GB-A- 123 816

## Beschreibung

Die Erfindung bezieht sich auf eine Holzbautafel für Wände, Decken oder Bedachungen und dergleichen, die mehrere, jeweils durch Einzelelemente gebildete, miteinander verbundene Schichten aufweist, wobei die Holzbautafel wenigstens fünfschichtig mit rostartig angeordneten, kreuzweisen und parallelen Schichtelementen ausgebildet ist und eine aus zueinander seitlich beabstandeten Leisten, Brettern oder dergleichen Einzelelementen gebildete Mittelschicht aufweist, deren Einzelelemente durch etwa parallele oder kreuzweise dazu angeordnete Einzelelemente beidseitig benachbarter Schichten aus zueinander seitlich beabstandeten Einzelelementen verbunden sind.

Solche Holzbautafeln sind bereits in unterschiedlichen Ausführungsformen bekannt. Sie dienen zur Rationalisierung und zur teilweisen Verlagerung des Herstellungsprozesses von der Baustelle in die Werkstatt.

Aus der EP 0 214 088 kennt man bereits ein Holzbauelement, das kastenförmig mit Außenplanken und diese verbindenden Seitenwänden ausgebildet ist. Die hier verwendeten einzelnen Bauteile sind vergleichsweise aufwendig und teuer, was sich insbesonders bei größerflächigen Formaten nachteilig auswirkt.

Weiterhin ist aus der DE-PS 16 59 175 ein Bauelement bekannt, daß in Blockbauweise aus aufeinanderliegenden und außen verbundenen Balken gebildet ist. Dadurch ist ein praktisch massives Bauelement mit entsprechendem Gewicht vorhanden, daß schwer handhabbar ist und einen hohen Materialverbrauch bedingt.

Schließlich ist aus der FR-A-2 240 089 ein Bauelement bekannt, bei dem mehrere Schichten aus sich kreuzenden, zueinander seitlich beabstandeten Brettern vorgesehen sind. Dadurch sind Durchgangsöffnungen in dem Bauelement vorhanden, die zur Erzielung eines in Querrichtung dichten Bauelementes durch äußere Beplankungsschichten verschlossen werden müssen. Zum Herstellen des Bauelementes sind somit außer den sich kreuzenden Brettern zusätzliche, andere Einzelelemente notwendig.

Aufgabe der vorliegenden Erfindung ist es, eine Holzbautafel der eingangs erwähnten Art zu schaffen, die gut handhabbar ist, eine hohe Stabilität und Dichtigkeit sowie gute Isolationswerte aufweist und die kostengünstig herstellbar ist. Weiterhin soll ein problemloses Verlegen von Installationsleitungen innerhalb der Holzbautafel möglich sein.

Zur Lösung dieser Aufgabe wird erfindungsgemäß vorgeschlagen, daß bei der Holzbautafel beidseitig der Mittelschicht wenigstens zwei zueinander benachbarte Schichten mit zueinander etwa parallelen, sich längsrandseitig überlappenden, beabstandeten Einzelelementen vorgesehen sind und daß die Holzbautafel außenrandseitig eine aus unterschiedlichen Schichten gebildete Anschlußprofilierung aufweist.

Man kennt zwar bereits aus der DE-PS 21 48 585 ein Wandelement, bei dem zwei Mittelschichten aus parallel verlaufenden und sich randseitig teilweise überdeckenden Brettern vorhanden sind, wobei rahmenartig angeordnete Bretter zum zusätzlichen Verbinden dienen. Solche Wandelemente lassen sich zwar für Zwischenwände bei geringen Anforderungen an Schall- und Wärmeisolation einsetzen, für statisch tragende Wände, insbesondere Außenwände, sind solche Bauelemente jedoch praktisch nicht geeignet.

Die erfindungsgemäße Holzbautafel weist einerseits durch die bei einem Teil der Schichten vorgesehenen Kreuzlage der Bretter zu benachbarten Schichten eine hohe Stabilität und auch Schwindfreiheit auf und andererseits ist durch die Schichten mit parallellagigen Brettern beidseitig der Mittelschicht eine gute Abdichtung vorhanden.

Durch die parallellagigen Schichten sind auch Kanäle und Hohlräume für eine Installation bereits vorhanden, wobei diese Hohlräume auch mit zur guten Isolation beitragen.

Die durch die einzelnen Schichten gebildeten Nut- und Federanordnungen ergeben durch die Vielzahl ineinandergreifender Einzelelemente eine dichte und stabile Verbindung benachbarten Holzbautafeln.

Bei einer mit fünf Schichten aufgebauten Holzbautafel ergibt sich bereits bei der erfindungsgemäßen Anordnung der Schichten und dem dabei vorgesehenen Aufbau mit den Einzelelemente eine hohe Stabilität und Isolationsfähigkeit; bevorzugt ist jedoch nach einer Weiterbildung der Erfindung vorgesehen, daß die Holzbautafel siebenschichtig mit beidseitig der Mittelschicht angeordneter, quer oder vorzugsweise parallel bezüglich der Einzelelemente angeordneter Zwischenschicht und auf dieser befindlicher, aus zwei Parallellagen bestehenden Doppelschicht ausgebildet ist.

Dadurch sind im Bereich der vorzugsweise durch horizontal verlaufende Bretter oder Leisten gebildeten Mittelschicht sowie beidseitig davon quer verlaufende Kanäle und in den weiter außenliegenden Schichten Vertikalkanäle gebildet, die eine problemlose Verlegung von Installationsleitungen ermöglichen.

Die Stabilität ist bei diesem Aufbau so groß, daß diese Holzbautafeln für die Konstruktion tragender Wände einsetzbar sind. Trotz der guten, mit einer massiven Blockbauweise vergleichbaren Festigkeit ist eine erhebliche Materialeinsparung und damit auch eine Gewichtsreduzierung vorhanden. Gegenüber einem Mauerwerk ergibt sich bei sonst etwa vergleichbaren Werten eine ganz erhebliche Volumenreduzierung, die dem verfügbaren Raumvolumen zugute kommt.

Die Einzelelemente können bevorzugt aus ein bis drei Meter langen Brettern, vorzugsweise sogenannten Kürzungsbrettern bestehen. Dabei können die Bretter für die Einzelelemente eine Dicke von etwa 1 cm bis etwa 4 cm, vorzugsweise etwa 2,4 cm und eine Breite von etwa 6 bis 16 cm, vorzugsweise etwa 12 cm haben.

Die einzelnen Schichten sind somit aus einer Vielzahl vergleichsweise kleinformatiger Einzelelemente aufgebaut, was die Verwendung von kostengünstigem Restholz und damit insgesamt eine kostengünstige Herstellung der Holzbautafel ermöglicht.

Zusätzliche Ausgestaltungen der Erfindung sind in den weiteren Unteransprüche aufgeführt. Nachstehend ist die Erfindung mit ihren wesentlichen Einzelheiten anhand der Zeichnungen noch näher erläutert.

Es zeigt:
- Fig. 1: eine Flach-Seitenansicht einer einzelnen Holzbautafel,
- Fig. 2: eine Stirnseitenansicht der in Fig. 1 gezeigten Holzbautafel,
- Fig. 3: eine oberseitige Stirnseitenansicht der in Fig. 1 gezeigten Holzbautafel,
- Fig. 4: eine perspektivische Ansicht der in Fig. 1 gezeigten Holzbautafel,
- Fig. 5: eine schichtweise aufgebrochen dargestellte Seitenansicht einer Holzbautafel,
- Fig. 6 und 7: Verbindungsbereiche zweier Holzbautafeln in unterschiedlichen Anschlußbereichen,
- Fig. 8: an gegenüberliegenden Schmalseiten einer Holzbautafel angebrachte Abschlußelemente,
- Fig. 9 und 10: ebenfalls wie in Fig. 8 beidseitig an gegenüberliegenden Schmalseiten einer Holzbautafel aufgesetzte An- bzw. Abschlußelemente unterschiedlicher Ausführungsform,
- Fig. 11: eine schematische Darstellung eines im wesentlichen aus erfindungsgemäßen Holzbautafeln gebildeten Bauwerkabschnittes,
- Fig. 12: einen Horizontalschnitt durch eine Holzbautafel,
- Fig. 13: eine Schnittdarstellung im Vertikalstoßbereich zweier Holzbauplatten und
- Fig. 14 bis 18: im Schnitt gehaltene Detaildarstellungen im Anschlußbereich beziehungsweise Eckbereich unterschiedlicher Holzbauplatten.

Die Figuren 1 bis 5 zeigen in unterschiedlichen Ansichten eine einzelne Holzbautafel 1, die in diesem Ausführungsbeispiel siebenschichtig aufgebaut ist. Diese Holzbautafel kann als Wandtafel, als Deckenplatte oder als Dachplatte eingesetzt werden, wobei mehrere solcher Holzbautafeln stirnseitig an ihren Schmalseiten über ein Nut- und Federsystem zusammengesteckt und dort verbunden werden können. Als Anwendungsgebiet kommen z. B. Wohnbauten, Bürobauten, gewerbliche Bauten und Nutzbauwerke aller Art in Frage. Die Holzbautafel kann problemlos in Mischbauweise sowohl mit anderen Holzbausystemen als auch mit Mauerwerk, Beton oder Stahlsytemen kombiniert werden.

Die einzelnen Schichten 2 bis 8 einer Holzbauplatte 1 bestehen jeweils aus zueinander in Parallellage beabstandeten, aus Brettern oder Leisten gebildeten Einzelelementen 9, die jeweils durch Einzelelemente einer benachbarten Schicht verbunden sind. Dies kann beispielsweise durch parallel zu den Einzelelementen der einen Schicht verlaufende Einzelelemente der benachbarten Schicht oder aber durch rechtwinklig dazu verlaufende, kreuzende Einzelelemente erfolgen.

Im Ausführungsbeispiel sind die beiden Außenlagen 2,3 sowie 7,8 mit in Parallellage verlaufenden Einzelelementen 9 versehen, wobei sich die Einzelelemente der benachbarten Schichten jeweils längsrandseitig bereichsweise überlappen. Dies ist besonders gut in Fig. 1 und 4 erkennbar.

Durch die parallellagigen, äußeren Doppelschichten 2,3 und 7,8 ist die Holzbautafel an ihren Außenseiten dicht verschlossen, was Voraussetzung für eine gute Wärme- und Geräuschisolation ist.

Die Mittelschicht 5 sowie die beiden benachbarten Zwischenschichten 4 und 6 sind ebenfalls in Parallellage bezüglich ihrer Einzelelemente 9 ausgebildet, wobei hier jedoch die Einzelelemente quer zu denen der äußeren Doppelschichten verlaufen. Durch diesen Kreuzverband ist eine hohe Stabilität vorhanden, die eine zweidimensionale, kreuzweise Kräfteübertragung sowohl für Normalals auch für Biegekräfte ermöglicht. Es ergibt sich hierbei auch eine hohe Scheibensteifigkeit. Weiterhin wird dadurch ein Verwinden der Holzbautafeln und ein Schwund in der Länge und in der Breite vermieden.

In der schichtweise aufgebrochenen Darstellung gemäß Figur 5 sind die einzelnen Schichten 2 bis 8 und deren Zuordnung zueinander besonders gut erkennbar.

Die aus Brettern bestehenden Einzelelemente 9 für die einzelnen Schichten können bezüglich ihres Querschnittes gleich, oder wie insbesondere in Figur 5 erkennbar, auch unterschiedlich ausgebildet sein.

Stirnseitig ist die Holzbautafel umlaufend mit einem Nut- und Federsystem versehen, wobei jeweils benachbarte Stirnseiten eine Nutausbildung 10 und die anderen beiden Stirnseiten eine Federausbildung 11 aufweisen. Dies ist gut in den Figuren 1 bis 3 erkennbar. Umlaufend sowohl bei der Nutausbildung 10 als auch bei der Federausbildung 11 sind in Faserlängsrichtung auskragende Einzelelemente 9 vorhanden, über die zu koppelnde Kräfte eingeleitet und übertragen werden können.

Durch das Ineinandergreifen benachbarter Holzbautafeln 1 (vgl. auch Fig. 6 und 7) wird eine hohe Verbindungsstabilität erreicht und außerdem ist keine durchgehende Fuge, die sonst zu Kältebrücken führen könnte, vorhanden.

In den Figuren 4 sowie 6 bis 10 ist auch erkennbar, daß die Randausbildung an den Stirnseiten der Holzbautafel in Abweichung z. B. zu Fig. 1 bis 3, variierte werden kann. Wesentlich ist hierbei nur, daß ein verzahnendes, überlappendes Ineinandergreifen der Einzelschichten von benachbart angeordneten Holzbautafeln 1 vorhanden ist. Wie bereits vorerwähnt, trägt dies wesentlich mit zu einem definiert vorgebbaren Wärme- und Schallschutzverhalten bei.

Die Verbindung benachbarter Holzbautafeln 1 im Nut- und Federbereich kann durch Leimung und/oder Nägel, Schrauben oder dergleichen erfolgen. Die Leimverbindung sorgt außer zur Kraftübertragung auch für eine Dichtigkeit im Anschlußbereich. Bei kombinierter Anwendung von Leim und z. B. Nägeln ergibt sich praktisch eine Preßleimverbindung mit besonders guter Belastbarkeit.

Bei den einzelnen Schichten sind durch die jeweils beabstandeten Einzelelemente 9 in Längsrichtung oder in Querrichtung durchgehende Kanäle 12 (vgl. Fig. 1 bis 3) gebildet, in denen Installationsleitungen oder Installationsrohre verlegt werden können. Auch ist dadurch die Möglichkeit gegeben, selbst nach dem Fertigstellen einer Gebäudewand und einer gegebenenfalls auf die aus Holzbautafeln 1 bestehende Wand aufgebrachten Beplankung (z. B. Gipskartonplatten), noch Zusatzinstallationen vorzunehmen.

Die vorhandenen Kanäle bilden insgesamt Hohlkammern, durch die eine ganz wesentliche Gewichtseinsparung und auch Materialeinsparung vorhanden ist. Trotzdem ist noch soviel Masse vorhanden, daß gegenüber einer üblichen Ständerbauweise eine wesentlich verbesserte Schalldämmung sowie Wärmespeicherkapazität vorhanden ist.

Durch die gegenseitige, kleinflächige, bzw. kleinstrukturierte Abstützung der Einzelelemente 9 gegeneinander, wird auch ein "Hohlraumeffekt" vermieden, da keine größerflächigen, schwingfähigen Plattenabschnitte vorhanden sind.

Auch ist dadurch das Befestigen von Regalen, Hängeschränken und dergleichen an solchen Wänden an jeder beliebigen Stelle problemlos möglich.

Die Herstellung der Holzbautafeln 1 erfolgt durch eine industrielle Serienfertigung, die eine hohe Maßgenauigkeit, vorgebbare Festigkeitswerte sowie eine kurze Herstellungszeit ermöglicht.

Die Einzelelemente 9 der Schichten 2 bis 8 werden bevorzugt durch Preßleimung miteinander verbunden, wodurch sich eine hohe Festigkeit ergibt.

Als Material können vergleichsweise kleinformatige Bretter verwendet werden, die beispielsweise eine Breite von 12 cm und eine Dicke von 2,4 cm haben können. Da die Holzbautafeln in handhabbaren Größen und in Anpassung an das vorhandene Mauerwerksraster dimensioniert sind, können sogenannte Kürzungsbretter, die bis zu 3 m lang sein können, verwendet werden. Dadurch ist in besonders vorteilhafter Weise eine Restholzverwertung möglich, die die Materialkosten ganz erheblich reduziert. Der Qualitätsanspruch der Hölzer beschränkt sich dabei auf die Festigkeit, wobei kein optischer Anspruch erforderlich ist.

In Fig. 11 sind in einem Bauwerksabschnitt erkennbar, welche Dimensionen die einzelnen Holzbautafeln 1 haben können. Es ist hieraus auch gut ersichtlich, daß praktisch ein Baukastensystem vorhanden ist, welches die Montage bzw. das Erstellen von Wänden und Decken ganz erheblich vereinfacht. Außerdem können die Montagekosten durch einen vergleichsweise geringen Zeitaufwand reduziert werden.

Die einzelnen Holzbautafeln 1 können in unterschiedlichen Rastergrößen, wie dies in Fig. 11 gezeigt ist, vorgefertigt werden, so daß sie auch für die unterschiedlichsten Grundrisse und Ausführungen des Bauwerkes passen.

Bei Eckausbildungen und Übergängen zu anderen Bauteilen können unterschiedliche Endprofilstäbe 13 (Fig. 11 sowie Fig.8 bis 10) vorgesehen sein. Solche als Anschlußstücke dienenden Endprofilstäbe 13 sind in den Figuren 8 bis 10 in unterschiedlichen Ausführungsformen gezeigt.

Die erfindungsgemäße Holzbautafel läßt sich nicht nur als tragende Konstruktionwand einsetzen, sondern auch als Trennwand. Zur Montagevereinfachung kann diese Holzbautafel aus zwei Einzelverbundplatten zusammengesetzt werden, wobei sich die Trennebene mittig dazwischen befinden kann.

Vor der Montage lassen sich diese "halben" Holzbautafeln gut transportieren und handhaben. Der besondere Vorteil liegt aber darin, daß sie sich besonders gut auch zum nachträglichen Einbau von Trennwänden eignen.

Am Boden und an der Decke, gegebenenfalls auch an den Seitenwänden können Schwellen vorgesehen sein, an die von beiden Seiten her die Einzelverbundplatten angesetzt und befestigt werden können.

Die Art der Befestigung richtet sich hierbei nach der vorgesehenen Belastung der Holzbautafel. Gegebenenfalls können auch die einander zugewandten Flachseiten der Einzelverbundplatten miteinander verbunden werden. Außer Schraubverbindungen kommen hier gegebenenfalls auch in Kombination Klebverbindungen in Frage, so daß nach der Montage der Einzelverbundplatten zu einer Holzbautafel eine hohe Stabilität erzielt werden kann.

Zumindest an den unteren und oberen Stirnrändern können Anschlußprofilierungen zum verdeckten Anbringen an den Schwellen vorgesehen sein. Dazu können die jeweils inneren Schichten einen Rücksprung gegenüber den anderen Schichten etwa um die Höhe der Schwellen aufweisen. Die Gestaltung dieser Anschlußprofilierung kann entsprechend den jeweiligen Gegebenheiten variiert werden.

Durch die zweiteilige Ausbildung der Holzbautafel und auch durch die vorgesehene Anschlußprofilierung ist eine praktisch verdeckte Befestigung der Holzbautafel ohne von außen sichtbare Befestigungsrahmen oder dergleichen möglich.

Die Figur 12 zeigt eine Holzbautafel, die entweder einstückig oder für eine Zwischenwandmontage auch aus zwei Einzelverbundplatten ausgebildet sein kann. Die Holzbautafel 1b gemäß Figur 12 weist acht Schichten auf. Zur Verwendung als Trennwand könnte die Holzbautafel 1b in einer Trennebene 16 auch getrennt zweiteilig ausgebildet sein. Erwähnt sei in diesem Zusammenhang, daß es nicht unbedingt erforderlich ist, die Trennebene 16 in die Mittelebene der Holzbautafel zu legen. Bei einer zum Beispiel siebenschichtigen Holzbautafel besteht ebenfalls die Möglichkeit, diese in zwei Einzelverbundplatten aufzuteilen, wobei eine der Einzelverbundplatten dann aus drei Schichten und die andere aus vier Schichten besteht.

Bei der Holzbautafel 1b weisen die Einzelelemente 9 der Außenschichten 24 nur einen geringen Abstand zueinander auf, so daß man praktisch vollflächig durchgehende Außenseiten erhält. Um Rißbildungen zu vermeiden, sind im Stoßbereich der Einzelelemente 9 der Außenschichten 24 geringfügige Abstände von zum Beispiel 1 bis 2 mm vorgesehen. Die Abdichtung der Außenschicht 24 erfolgt durch die nächste, darunter befindliche Schicht mit in gleicher Richtung orientierten und im Stoßbereich der äußeren Einzelelemente 9 angeordneten Einzelelementen.

Figur 13 zeigt den Vertikalstoßbereich zwischen zwei aneinandergesetzten Holzbautafeln 1b mit abgewandelten Anschlußprofilierungen. Die aus beabstandeten Einzelelementen bestehende Außenschichten 24 sind in diesem Ausführungsbeispiel gegenüber den inneren Schichten etwas zurückversetzt und der Stoßbereich 25 wird dann durch äußere Bretter 26 abgedeckt, die zwischen die randseitig zurückversetzten Einzelelemente 9 der Außenschichten 24 eingesetzt sind.

Figur 14 zeigt den Anschlußbereich zweier rechtwinklig aufeinander stoßender Holzbautafeln 1 und Figur 15 die Ausbildung im Eckbereich zweier Holzbautafeln 1. Die in Figur 14 und 15 jeweils verwendeten Holzbautafeln 1 weisen gleiche Dicken und auch eine gleiche Anzahl von Schichten auf.

Figur 16 zeigt den Anschlußbereich zwischen einer siebenschichtigen Holzbautafel und einer fünfschichtigen, beispielsweise als Trennwand dienenden weiteren Holzbautafel.

Figur 17 und 18 zeigen schließlich den Anschluß beziehungsweise Eckbereich von fünfschichtigen Holzbautafeln.

Als Material für die Einzelelemente 9 wird vorgetrocknetes Holz verwendet, so daß auch dadurch eine Schwindfreiheit in Länge und Breite und damit präzise Abmessungen der fertigen Holzbautafel 1 vorhanden sind. Nach dem Verleimen der einzelnen Schichten wird die Holzbautafel zur Erzielung präziser Abmessungen auf Maß geschnitten und ringsherum umfräst, wobei diese Umfräsung so vorgenommen wird, daß im Nut- und Federsystem evtl. vorhandene Leimreste entfernt werden und gleichzeitig wird auch eine Anfasung der äußeren Kanten vorgenommen, damit das Zusammenstecken benachbarter Holzbautafeln problemlos und schnell möglich ist.

Erwähnt sei noch, daß durch die präzise Vorfertigung der Holzbautafeln 1 Wandunebenheiten praktisch ausgeschlossen sind, so daß auf eine Unterkonstruktion (Lattenrost) für eine aufzubringende Beplankung sowohl auf der Gebäudeinnenseite als auch auf der Außenseite verzichtet werden kann.

Kurz zusammengefasst ergeben sich bei der erfindungsgemäßen Holzbautafel 1 bzw. damit hergestellten Wänden, Decken oder Bedachungen folgende Hauptvorteile:
Materialeinsparung bei gleichbleibender Stabilität und gleichbleibendem Wärmeschutz;
Restholzverwertung und damit eine besonders preiswerte Herstellung möglich;
industrielle Serienfertigung im vorgegebenen Rasterformat;
geringe Abbund- und Montagekosten;
präzise Abmessungen;
Winddichtigkeit und atmungsaktiv;
problemlose Verlegung von Installationsleitungen und auch nachträgliche Installationsänderungsmöglichkeit;

Insgesamt sind somit durch die erfindungsgemäße Ausbildung der Holzbautafel 1 eine Vielzahl von Vorteilen in einem einzigen Bauteil vereint.

Es sei noch darauf hingewiesen, daß Variationen bezüglich der Dimensionierung der Einzelelemente 9 sowie der Anzahl und Anordnung der Schichten der Holzbautafel möglich sind. Dies kann in Anpassung an die jeweiligen Festigkeits- und/oder Isolationseigenschaften und dergleichen der Holzbautafel vorgenommen werden.

## Patentansprüche

1. Holzbautafel für Wände, Decken oder Bedachungen und dergleichen, die mehrere, jeweils durch Einzelelemente (9) gebildete, miteinander verbundene Schichten aufweist, wobei die Holzbautafel wenigstens fünfschichtig mit rostartig angeordneten, kreuzweisen und parallelen Schichtelementen ausgebildet ist und eine aus zueinander seitlich beabstandeten Leisten, Brettern oder dergleichen Einzelelementen (9) gebildete Mittelschicht (5) aufweist, deren Einzelelemente (9) durch etwa parallele oder kreuzweise dazu angeordnete Einzelelemente (9) beidseitig benachbarter Schichten (4, 6) aus zueinander seitlich beabstandeten Einzelelementen verbunden sind, **dadurch gekennzeichnet**, daß beidseitig der Mittelschicht (5) wenigstens zwei zueinander benachbarte Schichten (2, 3 und 7, 8) mit zueinander etwa parallelen, sich längsrandseitig überlappenden, beabstandeten Einzelelementen (9) vorgesehen sind und daß die Holzbautafel außenrandseitig eine aus unterschiedlichen Schichten gebildete Anschlußprofilierung aufweist.

2. Holzbautafel nach Anspruch 1, dadurch gekennzeichnet, daß die außenrandseitige Anschlußprofilierung Nut- und Federanordnungen (10, 11) mit jeweils gleicher Ausbildung an zueinander benachbarten Rändern einer Tafel aufweist.

3. Holzbautafel nach Anspruch 1, dadurch gekennzeichnet, daß die außenrandseitige Anschlußprofilierung an gegenüberliegenden Rändern der Tafel gleich ausgebildet ist.

4. Holzbautafel nach einem der Ansprüche 1 bis 3, dadurch gekennzeichnet, daß sie siebenschichtig mit beidseitig der Mittelschicht (5) angeordneter, quer oder vorzugsweise parallel bezüglich der Einzelelemente (9) angeordneter Zwischenschicht (4, 6) und auf dieser befindlicher, aus zwei Parallellagen bestehender Doppelschicht (2, 3 und 7, 8) ausgebildet ist.

5. Holzbautafel nach Anspruch 2, dadurch gekennzeichnet, daß die aus mehreren Einzelschichten gebildeten, randseitigen Nut- und Feder-Anordnungen in Faserlängsrichtung auskragende Einzelelemente aufweisen.

6. Holzbautafel nach einem der Ansprüche 1 bis 5, dadurch gekennzeichnet, daß der Überlappungsgrad der miteinander verbundenen Einzelelemente (9) der Holzbautafel so bemessen ist, daß eine wenigstens 30%ige Materialeinsparung gegenüber einem Vollquerschnitt vorhanden ist.

7. Holzbautafel nach einem der Ansprüche 1 bis 6, dadurch gekennzeichnet, daß die Einzelelemente (9) aus etwa 1m bis 3m langen Brettern, vorzugsweise sogenannten Kürzungsbrettern bestehen.

8. Holzbautafel nach einem der Ansprüche 1 bis 7, dadurch gekennzeichnet, daß die Bretter für die Einzelelemente (9) eine Dicke von etwa 1 cm bis etwa 4 cm, vorzugsweise etwa 2,4 cm und eine Breite von etwa 6 cm bis 16 cm, vorzugsweise etwa 12 cm haben.

9. Holzbautafel nach einem der Ansprüche 1 bis 8, dadurch gekennzeichnet, daß die Kanten der nach der außen ragenden Einzelelemente (9) angefast sind.

10. Holzbautafel nach einem der Ansprüche 1 bis 9, dadurch gekennzeichnet, daß die Außenabmessungen der Holzbautafel in einem Rastermaß von einem achtel Meter vorgesehen und vorzugsweise hinsichtlich Gewicht und Größe handhabbar dimensioniert sind.

11. Holzbautafel nach einem der Ansprüche 1 bis 10, dadurch gekennzeichnet, daß die Einzelelemente (9) zumindest einer der beiden Außenschichten (24) einen geringeren Abstand zueinander aufweisen als die der anderen Schichten.

12. Holzbautafel nach einem der Ansprüche 1 bis 11, dadurch gekennzeichnet, daß zum Verbinden der einzelnen Schichten der Holzbautafel sowie der Holzbautafeln untereinander Leim- und/oder Nagel- oder Schraubverbindungen vorgesehen sind.

13. Holzbautafel nach einem der Ansprüche 1 bis 12, dadurch gekennzeichnet, daß zum Verbinden der einzelnen Schichten ein Einkomponenten-Leim, vorzugsweise ein formaldehydfreier Polyurethan-Klebstoff vorgesehen ist.

14. Verfahren zum Herstellen einer Holzbautafel nach einem der Ansprüche 1 bis 13, dadurch gekennzeichnet, daß eine in einer Vormontagestellung in einer Flachseitenebene aufgeteilte, aus wenigstens zwei jeweils einen Teil der Schichten der Holzbautafeln bildenden Teiltafeln (14, 15) bestehende Holzbautafel am Montageort aus den beiden flachseitig zueinander gewandten Teiltafeln zu einer Holzbautafel zusammengesetzt werden.

15. Verfahren nach Anspruch 14, dadurch gekennzeichnet, daß die Holzbautafel aus zwei an die Mittel-Trennebene der Holzbautafel angrenzende, vorzugsweise statisch stabile Einzelelemente bildende Teiltafeln (14, 15) zusammengesetzt wird.

16. Verfahren nach Anspruch 14 oder 15, dadurch gekennzeichnet, daß die Teiltafeln (14, 15) mit zumindest an ihren unteren und/oder oberen Stirnrändern vorgesehenen Anschlußprofilierungen mit einer Boden- beziehungsweise Deckenschwelle (22), diese jeweils von der Außenseite zumindest weitgehend überdeckend, verbunden werden.

## Claims

1. A wooden panel for walls, ceilings or roofing and the like, having a plurality of interconnected layers formed by single elements (9), the wooden panel being at least five-layered with crosswise and parallel layer elements of grate-like arrangement and has a middle layer (5) composed of laths, boards or similar single elements (9) in laterally spaced relationship, the single elements (9) of said middle layer being connected by single, laterally spaced elements (9) which are arranged substantially parallel or crosswise thereto and belong to adjacent layers (4, 6) on both sides, **characterized in that** at least two mutually adjacent layers (2, 3 and 7, 8) with spaced single elements (9) substantially parallel to one another and overlapping at their longitudinal edges are provided on either side of the middle layer (5) and that the wooden panel has at its outer edges a connnecting profile formed by different layers.

2. A wooden panel as claimed in claim 1, characterized in that the outer connecting profile has tongue-and-groove arrangements (10, 11) of the same configuration at mutually adjacent edges of a panel.

3. A wooden panel as claimed in claim 1, characterized in that the outer connecting profile is of the same configuration at opposite edges of the panel.

4. A wooden panel as claimed in any one of claims 1 to 3, characterized by being seven-layered and having arranged on either side of the middle layer (5) an intermediate layer (4, 6) disposed transversely or preferably parallel with respect to the single elements (9) and located on said intermediate layer a double layer (2, 3 and 7, 8) consisting of two parallel layers.

5. A wooden panel as claimed in claim 2, characterized in that the edge tongue-and-groove arrangements composed of a plurality of single layers have single elements projecting lengthwise of the grain.

6. A wooden panel as claimed in any one of claims 1 to 5, characterized in that the degree to which the interconnected single elements (9) of the wooden panel overlap is selected such that there is a material saving of at least 30% compared to a solid cross section.

7. A wooden panel as claimed in any one of claims 1 to 6, characterized in that the single elements (9) consist of boards about 1m to 3m long, preferably so-called offcuts.

8. A wooden panel as claimed in any one of claims 1 to 7, characterized in that the boards for the single elements (9) have a thickness of about 1 cm to about 4 cm, preferably about 2.4 cm, and a width of about 6 cm to 16 cm, preferably about 12 cm.

9. A wooden panel as claimed in any one of claims 1 to 8, characterized in that the edges of the outwardly projecting single elements (9) are chamfered.

10. A wooden panel as claimed in any one of claims 1 to 9, characterized in that the overall dimensions of the wooden panel are provided in a modular grid of one eighth of a metre and are preferably dimensioned so that they can be handled with respect to weight and size.

11. A wooden panel as claimed in any one of claims 1 to 10, characterized in that the single elements (9) at least of one of the two external layers (24) are more closely spaced to one another than those of the other layers.

12. A wooden panel as claimed in any one of claims 1 to 11, characterized in that glued and/or nailed or screwed joints are provided for interconnecting the individual layers of the wooden panel and for interconnecting the wooden panels.

13. A wooden panel as claimed in any one of claims 1 to 12, characterized in that a single-component glue, preferably a polyurethane adhesive free of formaldehyde is provided for bonding the individual layers.

14. A method of producing a wooden panel as claimed in any one of claims 1 to 13, characterized in that a wooden panel, which in a preassembled condition is divided in a plane parallel to its large face and consists of at least two panel parts (14, 15) each constituting some of its layers, is assembled on site from the two panel parts in face-to-face relationship.

15. A method as claimed in claim 14, characterized in that the wooden panel is assembled from two panel parts (14, 15), preferably forming statically stable single elements, bordering on the middle parting plane of the wooden panel.

16. A method as claimed in claim 14 or claim 15, characterized in that the panel parts (14, 15) are connected by means of connecting profiles provided at least at their lower and/or upper end edges to a ground and/or ceiling beam (22) so as to at least largely cover the same externally.

## Revendications

1. Panneau en bois pour des cloisons, plafonds, toitures ou analogues, qui présente plusieurs couches mutuellement assemblées et formées chacune par des éléments individuels (9), le panneau en bois étant réalisé à au moins cinq couches qui sont individuellement disposées en parallèle et en se croisant à la manière d'une grille, et présentant une couche médiane (5) formée de baguettes, planches ou éléments individuels analogues (9) latéralement distants les uns des autres, dont les éléments individuels (9) sont assemblés par des éléments individuels (9), approximativement parallèles ou disposés en croix par rapport à eux, de couches (4, 6) voisines de part et d'autre et constituées d'éléments individuels latéralement distants les uns des autres, **caractérisé** en ce qu'au moins deux couches mutuellement voisines (2, 3 et 7, 8), avec des éléments individuels (9) approximativement parallèles entre eux, mutuellement distants et se chevauchant sur leurs bords longitudinaux, sont prévues de part et d'autre de la couche médiane (5), et en ce que le panneau en bois présente, sur ses bords extérieurs, un profilage de raccordement formé par les différentes couches.

2. Panneau en bois selon la revendication 1, **caractérisé** en ce que le profilage de raccordement prévu sur les bords extérieurs présente des agencements de rainures et de languettes (10, 11) de configuration chaque fois identique sur des bords mutuellement voisins d'un panneau.

3. Panneau en bois selon la revendication 1, **caractérisé** en ce que le profilage de raccordement prévu sur les bords extérieurs est de configuration identique sur les bords opposés du panneau.

4. Panneau en bois selon l'une des revendications 1 à 3, **caractérisé** en ce qu'il est réalisé à sept couches avec une couche intermédiaire respective (4, 6) disposée de part et d'autre de la couche médiane (5) et transversalement ou, de préférence, parallèlement en ce qui concerne les éléments individuels (9), et avec une couche double se trouvant sur cette couche intermédiaire et constituée de deux couches parallèles (2, 3 et 7, 8).

5. Panneau en bois selon la revendication 2, **caractérisé** en ce que les agencements de rainures et de languettes, prévus sur les bords et formés de plusieurs couches individuelles, présentent des éléments individuels en saillie dans la direction longitudinale des fibres.

6. Panneau en bois selon l'une des revendications 1 à 5, **caractérisé** en ce que le degré de chevauchement des éléments individuels (9) assemblés les uns aux autres du panneau en bois est dimensionné de façon à obtenir une économie de matériau d'au moins 30 % par rapport à une section pleine.

7. Panneau en bois selon l'une des revendications 1 à 6, **caractérisé** en ce que les éléments individuels (9) consistent en des planches d'environ 1m à 3m de longueur, de préférence des planches dites de réduction.

8. Panneau en bois selon l'une des revendications 1 à 7, **caractérisé** en ce que les planches pour les éléments individuels (9) ont une épaisseur d'environ 1 cm à environ 4 cm, de préférence d'environ 2,4 cm, et une largeur d'environ 6 cm à 16 cm, de préférence d'environ 12 cm.

9. Panneau en bois selon l'une des revendications 1 à 8, **caractérisé** en ce que les arêtes des éléments individuels (9) dépassant vers l'extérieur sont chanfreinées.

10. Panneau en bois selon l'une des revendications 1 à 9, **caractérisé** en ce que les dimensions extérieures du panneau en bois sont prévues selon une dimension modulaire d'un huitième de mètre, et sont de préférence choisies de manière à fournir un poids et une taille maniables.

11. Panneau en bois selon l'une des revendications 1 à 10, **caractérisé** en ce que les éléments individuels (9) d'au moins une des deux couches extérieures (24) présentent une distance mutuelle plus faible que pour ceux des autres couches.

12. Panneau en bois selon l'une des revendications 1 à 11, **caractérisé** en ce que des assemblages collés et/ou cloués ou vissés sont prévus pour l'assemblage des couches individuelles du panneau de bois les unes aux autres, ainsi que des panneaux de bois entre eux.

13. Panneau en bois selon l'une des revendications 1 à 12, **caractérisé** en ce qu'une colle à un composant, de préférence une colle au polyuréthanne exemple de formaldéhyde, est prévue pour l'assemblage des couches individuelles.

14. Procédé de fabrication d'un panneau en bois selon l'une des revendications 1 à 13, **caractérisé** en ce qu'un panneau en bois, divisé en deux, dans une position de préassemblage, dans un plan contenant les côtés plats et constitué d'au moins deux panneaux partiels (14, 15) formant chacun une partie des couches des panneaux en bois, est assemblé au lieu de montage en un panneau en bois à partir des deux panneaux partiels tournés l'un vers l'autre sur les côtés plats.

15. Procédé selon la revendication 14, **caractérisé** en ce que le panneau en bois est assemblé à partir de deux panneaux partiels (14, 15) limitrophes sur le plan médian de séparation du panneau en bois et formant de préférence des éléments individuels statiquement stables.

16. Procédé selon la revendication 14 ou 15, **caractérisé** en ce que les panneaux partiels (14, 15) sont assemblés par des profilages de raccordement prévus au moins sur leurs bords frontaux inférieurs et/ou sur leurs bords frontaux supérieurs, avec une longrine (22) inférieure ou, respectivement, supérieure qui les recouvre de l'extérieur au moins dans une large mesure.
